# EUROPÄISCHE PATENTANMELDUNG

(11) **EP 1 637 680 A1**
(43) Veröffentlichungstag der Anmeldung: **22.03.2006**
(21) Anmeldenummer: 04022384.4
(22) Anmeldetag: 21.09.2004
(51) Int. Cl.: E05B 71/00, E05B 17/14

(54) **Kabelschloss, insbesondere für Zweiräder**

(71) Anmelder: Magnum Industries Limited, 124 Irish Town (GI)
(72) Erfinder: Shabtay, Yaniv, London NW1 8BB (GB); Ju Xiang, Xu, Wenzhou, Zhejiang (CN)
(74) Vertreter: Sroka, Peter-Christian

(57) **Zusammenfassung**

Ein Kabelschloss, insbesondere für Zweiräder, bestehend aus
a) einem Schließkabel,
b) einem an dem einen Ende des Schließkabels angebrachten Schließwerkgehäuse, in dem
c) ein mittels eines Schlüssels betätigbares Schließwerk (4) untergebracht ist, und
d) einem an dem anderen Ende des Schließkabels befestigten, in einen Einsteckkanal (5.1) des Schließwerks (4) einsteckbaren Schließriegel, der im Bereich seines vorderen Endes mit einer eine Verriegelungsnut bildenden Hinterschneidung zum Zusammenwirken mit einer Verriegelungseinrichtung des Schließwerks versehen ist, ist dadurch gekennzeichnet, dass das Schließwerk (4) zum Zusammenwirken mit dem Schließriegel als Verriegelungseinrichtung zwei Verriegelungsbügel (6) aufweist, die senkrecht zur Einsteckrichtung des Schließriegels (3) in den Einsteckkanal (5.1) gemeinsam in einer Ebene translatorisch gegenläufig zueinander verstellbar sind.

## Beschreibung

Die Erfindung betrifft ein Kabelschloss gemäß dem Oberbegriff des Patentanspruchs 1. Ein derartiges Kabelschloss ist beispielsweise in der EP 0 361 155 B1 beschrieben.

Der Erfindung liegt die Aufgabe zugrunde, ein gegenüber diesem und anderen bekannten Kabelschlössern verbessertes Kabelschloss zu schaffen, das gegenüber bekannten Kabelschlössern eine erhöhte Schließ- bzw. Verriegelungskraft aufweist.

Zur Lösung dieser Aufgabe ist das erfindungsgemäße Kabelschloss dadurch gekennzeichnet, dass das Schließwerk zum Zusammenwirken mit dem Schlossriegel als Verriegelungseinrichtung zwei Verriegelungsbügel aufweist, die senkrecht zur Einsteckrichtung des Schließriegels in den Einsteckkanal gemeinsam in einer Ebene translatorisch gegenläufig zueinander verstellbar sind. Durch die translatorische Bewegung wird gegenüber bekannten Kabelschlössern mit insbesondere verschwenkbaren Verriegelungsbügeln eine insbesondere auch gegenüber Stößen und Erschütterungen verbesserte und erhöhte Verriegelungskraft erreicht.

Die Schließkraft wird vorzugsweise mittels zwei an den in Verriegelungsrichtung der Verriegelungsbügel wirksamen, an den beiden Verriegelungsbügeln angreifenden Schließfedern erzeugt, die sich vorzugsweise im wesentlichen diametral gegenüberliegend außerhalb des Einsteckkanals an den Verriegelungsbügeln angreifen. Dabei sind die Schließfedern als Zugfedern ausgebildet und jeweils mit ihrem einen Ende an dem einen Verriegelungsbügel und mit ihrem anderen Ende an dem zweiten Verriegelungsbügel befestigt.

Zum Öffnen des Schlosses, d. h. zur Freigabe des Schließriegels, dienen gemäß weiterer Erfindung vorzugsweise als Spreizkörper ausgebildete Entriegelungsorgane, die an einem einen Teil des Schließwerks bildenden Drehkörper angeordnet sind und zwischen die Verriegelungsbügel bzw. deren Halterungen einfahrbar sind.

Konstruktiv sind zu diesem Zweck an dem mittels eines Schlüssels betätigbaren Schließwerks bzw. Drehkörpers radial nach außen gerichtete Arme angebracht, an deren Enden in Bewegungsrichtung der Verriegelungsbügel ausgerichtete Leisten befestigt sind, an deren Enden Spreizkeile angebracht sind, deren Spitzen zum Einfahren zwischen die Verriegelungsbügel bzw. deren Halterungen zentral den beiden Verriegelungsbügeln gegenüberliegen. Die Verriegelungsbügel sind außerhalb des Einsteckkanals mit seitlichen Ansätzen ausgerüstet, an denen die Schließfedern befestigt sind.

Um eine sichere Führung der Verriegelungsbügel in einer gemeinsamen Ebene sicherzustellen, sind die Verriegelungsbügel vorzugsweise mit miteinander fluchtenden Führungskanälen versehen, in denen Führungsstifte untergebracht sind.

Um den Schließriegel von beiden Seiten in den Einsteckkanal einstecken zu können, ist der Einsteckkanal in dem Schließwerkgehäuse vorzugsweise als durchgehende Bohrung ausgebildet.

Gemäß weiterer Ausgestaltung der Erfindung ist in dem Einsteckkanal bzw. in dessen Verlängerung ein in axialer Richtung desselben verstellbarer Sperrkörper angeordnet, der bei geöffneten, d. h. auseinandergefahrenen Verriegelungsbügel zwischen diese Verriegelungsbügel bewegbar ist, um diese Vernegelungsbügel in ihrer Öffnungsstellung zu arretieren. Auf den Sperrkörper wirkt eine Feder derart ein, dass er beim Einstecken des Schließriegels in den Einsteckkanal entgegen der Federkraft aus seiner Sperrstellung zwischen den beiden Verriegelungsbügeln so weit herausbewegbar ist, dass die beiden Verriegelungsbügel bei ausreichend weit in den Einsteckkanal hineingestecktem Schließriegel zur Sicherung bzw. Arretierung des Schließriegels unter dem Einfluss der Schließfedern in die Hinterschneidungsnut hineingedrückt werden.

Die Erfindung wird im folgenden anhand der Zeichnung näher beschrieben:
Figur 1 zeigt eine schematische Darstellung eines Kabelschlosses.
Figur 2 zeigt eine isometrische Darstellung des Schließwerks in der Schließ- bzw. Verriegelungsstellung.
Figur 3 zeigt eine Schemadarstellung des sich in Schließstellung befindenden Schließwerks.
Figur 4 zeigt eine fragmentarische Schnittansicht der beiden Verriegelungsbügel;
Figur 5 zeigt in schematischer Darstellung eine Seitenansicht des in Figur 3 dargestellten Schließwerks bzw. eine Draufsicht auf das in Figur 2 dargestellte Schließwerk;
Figur 6 zeigt ausschnittweise eine Schnittansicht des Schließwerks mit darin gesichertem Schließbügel;
Figur 7 zeigt eine der Darstellung von Figur 3 entsprechende Schemadarstellung bei geöff netem Schloss;
Figur 8 zeigt entsprechend Figur 4 die beiden Verriegelungsbügel in ihrer Öffnungsstellung;
Figur 9 zeigt entsprechend der Darstellung von Figur 5 eine schematische Draufsicht auf das Schließwerk bei geöffnetem Zustand des Schlosses;
Figur 10 zeigt entsprechend der Darstellung von Figur 6 eine Schemaansicht bei geöffnetem Schloss.

Figur 1 zeigt eine schematische Darstellung eines Kabelschlosses, bestehend aus einem Schließkabel 1, an dessen einem Ende ein Schließwerkgehäuse 2 und an dessen anderem Ende ein in einen Einsteckkanal 2.1 des Schließwerkgehäuses 2 einsteckbarer Schließriegel 3 befestigt sind. Der Einstecköffnung 2.1 liegt vorzugsweise an der anderen Seite des Schließwerkgehäuses diametral gegenüberliegend eine weitere Einstecköffnung gegenüber. Der Schließriegel 3 besteht vorzugsweise aus einem Zylinderkörper mit einer an seinem vorderen Ende angebrachten Abschrägung und einer Hinterschneidung 3.1.

Das in Figur 2 dargestellte Schließwerk besteht aus einem im wesentlichen rotationssymmetrischen Schließwerkkörper 5, der mit einem durchgehenden, insbesondere kreisrunden Einsteckkanal 5.1 versehen ist, derart, dass bei in das Schließwerkgehäuse 2 eingestecktem Schließwerk der Einsteckkanal 5.1 mit den Einstecköffnungen 2.1 des Schließwerkgehäuses fluchtet. In dem Schließwerkkörper sind die insbesondere in den Figuren 4 und 8 dargestellten Verriegelungsbügel 6 in einer gemeinsamen Ebene verschiebbar gelagert. Diese Verriegelungsbügel 6 haben im wesentlichen die Form von Recktecken mit innen liegenden, mittig angeordneten, im wesentlichen kreisbogenförmigen Einbuchtungen 6.1.

Die plattenförmigen Schließbügel 6 sind außerhalb des Einsteckkanals 5.1 an sich diametral gegenüberliegenden Halterungsarmen 6.1 (siehe die Figuren 5 und 9) angebracht. An den Halterungsarmen 6.1 sind ebenfalls diametral gegenüberliegende Ansätze 6.2 zur Befestigung von Schließfedern 7 angebracht. Jede als Zugfeder ausgebildete Schließfeder 7 ist mit dem einen Ende an dem einen Verriegelungsbügel und mit ihrem anderen Ende an dem zweiten Verriegelungsbügel befestigt, wodurch die beiden Schließbügel in die insbesondere in den Figuren 3 und 4 dargestellte Schließ- bzw. Verriegelungsstellung gezogen werden, in der die beiden plattenförmigen Schließbügel 6 in die nutenförmige Hinterschneidung 3.1 des Schließriegels 3 eingefahren sind.

Es ist weiterhin ein mittels eines Schlüssels betätigbarer Schlosszylinder vorgesehen, von dem in Figur 2 schematisiert eine einen Teil eines Drehkörpers 8 bildende Schlüsselöffnung 8.1 dargestellt ist. An dem mittels eines Schlüssels betätigbaren Drehkörper 8 sind radial nach außen gerichtete Arme 8.2 angebracht, an deren Enden in Bewegungsrichtung der Verriegelungsbügel 6 ausgerichtete Leisten 8.3 befestigt sind. An den Enden dieser Leisten 8.3 sind Spreizkeile 8.4 derart angebracht, dass diese Spreizkeile beim Drehen des Drehkörpers 8 in Richtung des Pfeiles f1 (siehe Figur 5) zwischen die beiden Halterungen 6.1 eintreten und diese entgegen der Kraft der Schließfedern 6.2 in Richtung der Pfeile f2 auseinanderdrücken, derart, dass die Verriegelungsbügel 6 aus der in Figur 4 dargestellten Schließstellung in die in Figur 8 dargestellte Öffnungsstellung verstellt werden und damit den Schließriegel 3 freigeben, so dass dieser aus dem Schloss herausgezogen werden kann.

Um eine genaue Führung der beiden Verriegelungsbügel 6 zu sichern, sind im Bereich dieser Verriegelungsbügel oder im Bereich der Halterungen der Verriegelungsbügel miteinander fluchtende Führungskanäle 6.3 für Führungsstifte 9 vorgesehen.

Der Einsteckkanal 5.1 kann beidseitig offen sein, so dass die Möglichkeit besteht, den Schließriegel 3 von beiden Seiten in das Schließwerkgehäuse 2 und damit den Schließwerkkörper 4 einstecken zu können.

Gemäß den Figuren 6 und 10 ist in dem Einsteckkanal 5.1 bzw. in dessen Verlängerung ein in axialer Richtung verstellbarer Sperrkörper 10 angeordnet, der bei geöffneten, d. h. auseinandergefahrenen Verriegelungsbügeln 6 unter dem Einfluss einer Feder, vorzugsweise Druckfeder 11 zwischen diese Verriegelungsbügel 6 gedrückt wird, wodurch diese in ihrer Öffnungsstellung gehalten werden. Diese Druckfeder 11 ist an ihrem äußeren Ende in geeigneter, nicht dargestellter Weise an einem Anschlag des Schließwerkkörpers 5 abgestützt, vorzugsweise an einem Innenwandabschnitt des Schließwerkkörpers 5. Beim Einschieben des Schließriegels 3 in den Einsteckkanal 5.1 wird dieser Sperrkörper 10 entgegen der Kraft der Stützfeder 11 aus dem Bereich der beiden Verriegelungsbügel 6 herausgeschoben, so dass diese dann unter dem Einfluss ihrer Schließfedern 7 bei ausreichend weit in den Einsteckkanal eingeschobenem Schließriegel 3 in die Verriegelungsnuten 3.1 einschnappen. Dieser Zustand ist in Figur 6 dargestellt.

## Patentansprüche

1. Kabelschloss, insbesondere für Zweiräder, bestehend aus
a) einem Schließkabel (1),
b) einem an dem einen Ende des Schließkabels angebrachten Schließwerkgehäuse (2), in dem
c) ein mittels eines Schlüssels betätigbares Schließwerk (4) untergebracht ist, und
d) einem an dem anderen Ende des Schließkabels befestigten, in einen Einsteckkanal (5.1) des Schließwerks (4) einsteckbaren Schließriegel (3), der im Bereich seines vorderen Endes mit einer eine Verriegelungsnut (3.1) bildenden Hinterschneidung zum Zusammenwirken mit einer Verriegelungseinrichtung des Schließwerks versehen ist, **dadurch gekennzeichnet, dass** das Schließwerk (4) zum Zusammenwirken mit dem Schließriegel (3) als Verriegelungseinrichtung zwei Verriegelungsbügel (6) aufweist, die senkrecht zur Einsteckrichtung des Schließriegels (3) in den Einsteckkanal (5.1) gemeinsam in einer Ebene translatorisch und gegenläufig zueinander verstellbar sind.

2. Kabelschloss nach Anspruch 1, **dadurch gekennzeichnet, dass** an den beiden Verriegelungsbügeln (6) in Verriegelungsrichtung der Verriegelungsbügel wirksame Schließfedern (7) angreifen.

3. Kabelschloss nach Anspruch 2, **dadurch gekennzeichnet, dass** zwei Schließfedern (7) vorgesehen sind, die sich im wesentlichen diametral gegenüberliegend außerhalb des Einsteckkanals (5.1) an den Verriegelungsbügeln (6) angreifen.

4. Kabelschloss nach Anspruch 3, **dadurch gekennzeichnet, dass** die Schließfedern (7) als Zugfedern ausgebildet sind und mit dem einen Ende an dem einen Verriegelungsbügel und mit ihrem anderen Ende an dem zweiten Verriegelungsbügel befestigt sind.

5. Kabelschloss nach Anspruch 1, **dadurch gekennzeichnet, dass** das Schließwerk (4) einen Schließwerkkörper (5) in Form eines Zylinders aufweist und der Einsteckkanal (5.1) radial ausgerichtet in dem Schließwerkkörper (5) an geordnet ist.

6. Kabelschloss nach Anspruch 2, **gekennzeichnet durch** die Verriegelungsbügel (6) entgegen der Kraft der Schließfedern (7) aus der Verriegelungsstellung verstellbare Entriegelungsorgane (8.3).

7. Kabelschloss nach Anspruch 6, **dadurch gekennzeichnet, dass** die Entriegelungsorgane (8.4) an einem einen Teil des Schließwerks (4) bildenden Drehkörper (8) angeordnet sind.

8. Kabelschloss nach Anspruch 6 oder 7, **dadurch gekennzeichnet, dass** die Entriegelungsorgane als Spreizkörper (8.4) ausgebildet sind.

9. Kabelschloss nach Anspruch 7, **dadurch gekennzeichnet, dass** an dem mittels des Schlüssels betätigbaren Drehkörper (8)radial nach außen gerichtete Arme (8.2) angebracht sind, an deren Enden in Bewegungsrichtung der Verriegelungsbügel ausgerichtete Leisten (8.3) befestigt sind, an deren Enden Spreizkeile (8.4) angebracht sind, deren Spitzen zum Einfahren zwischen die Verriegelungsbügel (6) zentral zwischen den beiden Verriegelungsbügel liegen.

10. Kabelschloss nach Anspruch 1, **dadurch gekennzeichnet, dass** jeder Verriegelungsbügel (6) im wesentlichen die Form einer rechteckigen Platte mit einer an seiner Innenseite mittig angeordneten, vorzugsweise bogenförmigen Ausnehmung (6.1) hat, die in der Verriegelungsstellung in die Verriegelungsnut (3.1) des Schließriegels (3) greift.

11. Kabelschloss nach Anspruch 9, **dadurch gekennzeichnet, dass** die Verriegelungsbügel (6) außerhalb des Einsteckkanals (5.1) mit seitlichen Ansätzen (6.2) augerüstet sind, an denen die Schließfedern (7) befestigt sind.

12. Kabelschloss nach Anspruch 10, **dadurch gekennzeichnet, dass** die beiden Verriegelungsbügel (6) mit miteinander fluchtenden Führungskanälen (6.3) versehen sind, in denen Führungsstifte (9) untergebracht sind.

13. Kabelschloss nach Anspruch 1, **dadurch gekennzeichnet, dass** der Einsteckkanal (5.1) in dem Schließwerkkörper (5) als durchgehende Bohrung ausgebildet ist, derart, dass der Schließriegel (3) von beiden Seiten in den Einsteckkanal einsteckbar ist.

14. Kabelschloss nach Anspruch 1, **dadurch gekennzeichnet, dass** in dem Einsteckkanal (5.1) ein in axialer Richtung desselben verstellbarer Sperrkörper (10) angeordnet ist, der bei geöffneten, d. h. auseinander gefahrenen Verriegelungsbügeln (6) zwischen diese Verriegelungsbügel bewegbar ist, um diese Verriegelungsbügel in ihrer Öffnungsstellung zu arretieren.

15. Kabelschloss nach Anspruch 14, **dadurch gekennzeichnet, dass** der Sperrkörper (10) derart federbelastet ist, dass er beim Einstecken des Schließriegels (3) in den Einsteckkanal entgegen der Federkraft aus seiner Sperrstellung zwischen den beiden Verriegelungsbügeln (6) herausbewegbar ist.

16. Kabelschloss nach Anspruch 15, **dadurch gekennzeichnet, dass** der Sperrkörper (10) ein radial nach außen gerichtetes Anschlagelement (10.1) zum Zusammenwirken mit den sich in Öffnungsstellung befindlichen Verriegelungsbügeln aufweist.
